# EUROPÄISCHE PATENTANMELDUNG

(11) **EP 0 040 387 A2**
(43) Veröffentlichungstag der Anmeldung: **25.11.1981**
(21) Anmeldenummer: 81103629.2
(22) Anmeldetag: 12.05.1981
(51) Int. Cl.: B66C 23/16, B66C 23/02, B66C 23/48

(54) **Kran**

(30) Priorität: 16.05.1980 DE 3019196
(71) Anmelder: Khadem, Mustafa, Ing. grad., D-1000 Berlin 61 (DE)
(72) Erfinder: Khadem, Mustafa, Ing. grad., D-1000 Berlin 61 (DE)

(57) **Zusammenfassung**

Die Erfindung betrifft einen Kran, dessen Basisanordnung sowohl als Fahr- oder auch als Standgestell dienen kann. Das Ausgleichsgewicht und eine Seilzugeinrichtung sind an der kürzeren Seite des Auslegers, der rundum endlos schwenkbar ist, angebracht. Das Lastaufnahmemittel wird entlang der längeren Seite des Auslegers über eine Laufkatze manuell oder motorisch bewegt. Am Lastaufnahmemittel kann z. B. ein Greifer befestigt werden, an dem sich auch das Bedienungselement befindet.

## Beschreibung

Die Erfindung betrifft einen Kran, der zum schnellen Heben und Umsetzen von Lasten, insbesondere zum Montieren und Verlegen von unhandlichen, schweren Elementen auf Baustellen, in Werkstätten oder ähnlichem, bei kontinuierlichem Einsatz bestimmt ist.

Derartige Geräte sollen dem Menschen das dauernde Hantieren _mitLasten, die für ihn zu gesundheitlichen Schäden führen könnten, ermöglichen und erleichtern, so daß er sie nicht tragen, sondern nur noch dirigieren muß.

Die bisher bekannten Kranausführungen sind - durch ihre Konzeption bedingt - träge und engen oft den ohnehin knappen Bewegungsfreiraum auf der Baustelle ein. Sie helfen, die menschliche Kraftanstrengung zu verringern, sie brinqen aber keine wesentliche Zeitverkürzung der Arbeitsgänge und damit wenig Kostenersparnis.

Bei kleinen Hebegeräten muß man für den Transport der Last das ganze Gerät und die daran hängende Last bewegen. Große Hebegeräte (Krane und Kranführer) werden dagegen die meiste Zeit für verhältnismäßig kleine Lasten, die ein Mensch nicht mehr heben kann, in Anspruch genommen. Das Resultat ist, daß die Gesamtkosten eines Bauwerkes, z. B. bei Ein- und Mehrfamilienhäusern, unnötig in die Höhe getrieben werden, weil zu teures Gerät und Personal zum Heben von Kleinstlasten eingesetzt werden. Als Hubgerät für größere Lasten, z. B. für das Verlegen von Deckenplatten oder ähnl., kann für den gelegentlichen Bedarf viel billiger ein Autokran eingesetzt werden.

Bisher bekannte Greifkonstruktionen, die für das Mauern verwendet werden, greifen die Steine an den Längsseiten und kommen beim Absetzen der Steine auf dem Mauerwerk mit der Richtschnur ins Gehege. Die Greifkonstruktion ist von dem elektrischen Bedienungselement getrennt, so daß zwei Mann benötigt werden, um den Stein in endgültiger Lage auf dem Mörtelbett abzusetzen. Ein Mann bedient die Schaltfunktion "Heben/Senken", während der andere den Stein dirigiert und plan ausrichtet.

Die bisher bekannten Kran- und Greifkonstruktionen bringen somit keine wesentliche Zeitverkürzung der Arbeitsgänge und wenig Kostenersparnis.

Der Erfindung liegt die Aufgabe zugrunde, eine Lücke zu füllen, nämlich einen preisgünstigen Kran, der Lasten im Baustellenalltag bewältigt, zu schaffen und der die Forderung erfüllt, leichter in der Handhabung und flexibler im Einsatz zu sein. Beim Vermauern von Steinen soll die Greifkonstruktion die Steine ohne Beeinträchtigung der Richtschnur auf dem Mauerwerk absetzen. Die Greifkonstruktion und das Bedienungselement sind kombiniert, so daß der Bedienende beide Hände zum Dirigieren und Absetzen der Last frei hat. Erzielbare Vorteile der neuen Kran- und Greifkonstruktion sind: Zeitverkürzung der Arbeitsvorgänge, personelle und Kosteneinsparung beim Mauerwerks-und Gerüstbau.

Lösungsgemäß besteht der erfindungsgemäße Kran aus einer Basisanordnung, die sowohl als Fahr- oder auch als Standgestell dienen kann. Der Mast (fest oder variabel in der Länge) ist drehbar in der Basisanordnung gelagert. An der Spitze des Mastes ist ein Ausleger angebracht, entlang dessen längerer Seite das Lastaufnahmemittel über eine Laufkatze manuell oder motorisch bewegt werden kann. An der kürzeren Seite des Auslegers ist ein Ausgleichsgewicht und eine Seilzugeinrichtung angebracht. Der Ausleger ist rundum endlos schwenkbar, manuell oder motorisch zu betätigen und kann arretiert werden.

Der erfindungsgemäße Kran ist so konzipiert, daß er der Schnelligkeit des ihn bedienenden Menschen ohne weiteres folgen kann. Er soll dem Menschen am Arbeitsplatz das dauernde Heben von Bauteilen (z. B. Mauersteinen, Fensterstürzen, Trägern, Balken, Mörtelsäcken, Mischer usw.) und das Hantieren mit denselben abnehmen, so daß er die Lasten nur noch mittels Steuerschalter zum Einsatz- oder Einbauort dirigieren muß. Dadurch wird effektiv Zeit- und Arbeitskraft eingespart. (Humanisierung der Technik: Maschine dient dem Menschen, Maschine folgt dem Menschen) Der Kran kann vom Gewicht her so ausgelegt werden, daß er auf Rohdecken (auch für den Wohnungsbau) einsetzbar ist. Ferner ist er so konzipiert, daß man auch Lasten vom Erdboden auf das jeweilige Geschoß oder umgekehrt heben kann. Der Einsatz eines größeren Kranes oder Autokranes ist nur noch gelegentlich erforderlich. Da der Kran lösungsgemäß sehr einfach in der Handhabung ist, kann er von jedem - nach kurzer Anleitung - bedient werden. Außerdem ist der Kran selbst preisgünstig herzustellen und einfach montierbar. Er hat ein geringes Eigengewicht und ist mit wenigen Handgriffen zerlegbar, so daß er auch in einem Kleintransporter oder Pkw-Anhänger transportiert werden kann.

Durch die Konzeption des Kranes eröffnen sich neue Dimensionierungsmöglichkeiten der Bauteile, z. B. bei der Herstellung von Mauersteinen in weitaus größeren Formaten als bisher. Die Steine wurden bis jetzt in Größen gehalten, die ein Arbeiter gerade noch heben kann. Diese Grenze wird durch den neu entwickelten Kran gesprengt. Die z. Z. größten Steine haben ein Gewicht von ca. 36 kg und werden von zwei Maurern eingemauert. Durch den erfindungsgemäßen Kran wird der zweite Mann beim Vermauern großformatiger Steine eingespart. Die Greifkonstruktion greift den Stein von der Stirnseite und setzt ihn ohne Beeinträchtigung der Richtschnur in endgültiger Lage auf dem Mauerwerk ab. Der Stein liegt dann waagerecht, vollflächig und nicht verkantet auf dem Mörtelbett. Das Klopfen des. Steines in die richtige Lage entfällt völlig.

Wenn der Kran im Mauerwerksbau verwendet wird, kann vom Boden weg fast bis 'zur Augenhöhe ^{g}emauert werden. Danach wird nur einmal ein Gerüst/Arbeitsbühne aufgestellt und mit Hilfe des Kranes bis zur Decke (Au^{g}enhöhe) gemauert. Die Größe oder das Gewicht der Steine spielen bei diesem Mauerverfahren⁻keine Rolle. Im Schwenkbereich des Kranes können die Wände in mehrere Richtungen gemauert werden. Ein Gerüstbau an den Außenwänden ist nicht mehr erforderlich.

In den Zeichnungen ist ein Ausführungsbeispiel der Erfindung wie folgt dargestellt:
Fi^{g}. 1: Seitenansicht des erfindungsgemäßen Krans
Fig. 2: Draufsicht der Basisanordnung
Fig. 3: Schnittzeichnung der Masthalterung
Fig. 4: Schnittzeichnung der Ausle^{g}erhalterung
Fig. 5: Abb. des Greifers

Der erfindungsgemäße Kran besteht aus folgenden Teilen: Einer Basisanordnung (1) , bestehend aus Masthalterung und vorzugsweise 5 Stützfüßen (20), an denen Räder (21) angebracht sind, so daß die Basisanordnung sowohl als Fahr-oder auch als Stand^{g}estell dienen kann. Die Stützfüße können nach Bedarf verlängert werden (Teleskop 22). Dadurch wird die Standfläche vergrößert und damit das Standmoment. An den Enden der Verlängerung sind Spindeln (23) angebracht, die soweit heruntergekurbelt werden, bis die Räder vom Boden abheben. Damit wird der Kran gegen Verrutschung abgesichert. Der Mast (1) , der eine feste oder veränderliche Länge (Teleskop) haben kann, ist mit der Basisanordnung in einer Halterung drehbar gelagert. An der Spitze des Mastes (1) ist ein Ausleger (3) angebracht, der rundum endlos schwenkbar, manuell oder motorisch (per Fernbedienung) zu betätigen ist. Ferner kann er mittels.einer Spindel arretiert werden. An der kürzeren Seite des Auslegers ist ein Ausgleichsgewicht (5) und eine Seilzugeinrichtung (5) angebracht. Entlang der längeren Seite des Auslegers kann das Lastaufnahmemittel über eine Laufkatze (4) manuell oder motorisch bewept werden. Am Lastaufnahmemittel kann z. B. ein Greifer (Fia. 5) befestiat werden. an dem sich das Bedienunaselement befindet.

## Patentansprüche

1. Kran zur Schnellmontage von Bauteilen bei kontinuierlichem Einsatz (Fig. 1), dadurch gekennzeichnet, daß er aus einer Basisanordnung (1), die als Fahr- und Standgestell dient, einer Halterung für den aufrecht stehenden Mast (2) und einem gegen die Basisanordnung schwenkbaren Ausleger (3) mit beweglich angebrachtem Lastaufnahmemittel (4) besteht.

2. Kran nach Anspruch 1, dadurch gekennzeichnet, daß die Basisanordnung (Fig. 1/1) vorzugsweise aus 5 Stützfüßen (Fig. 2/20) besteht, an denen jeweils ein Rad (21) und eine Spindel (23) angebracht sind. Die Spindeln können bei Bedarf soweit heruntergekurbelt werden, bis die Räder vom Boden abheben. Die Stützfüße können eine variable Länge haben.

3. Kran nach Anspruch 1 und 2, dadurch gekennzeichnet, daß die Masthalterung (Fig. 3), bestehend aus Mast (1) und dem Kern (30), vorzugsweise verflanscht (30a) befestigt ist. Entsprechend dem Ausführungsbeispiel ist der Kern (30) drehbar im Mantel (33) gelagert und sein unteres Ende mit einer Platte (30 b) wird von einer Hohlschraube (31) durchstoßen und liegt auf einem Kugellager (32) auf, zentriert durch die Hohlschraube (31). Das Kugellager (32) liegt. wiederum auf einem Querschott (33a) im Mantel (33). Am Mantel (33) sind die Stützfüße (20) lösbar oder fest verbunden. Das Längsloch in der Schraube (31) dient zur Durchführung der Stromleitung (34) von der Kontaktschleife (35) im Mantelunterteil.

4. Kran nach Anspruch 3, dadurch gekennzeichnet, daß die Masthalterung sowohl am unteren Ende des Mastes (Mantel 33) feststehend und den Mast (1) drehend, oder auch an einer beliebigen Stelle des Mastes angebracht wird und somit Mast (1) bzw. Kern (30) stehend und Mantel (33) drehend ausgeführt werden kann.

5. Kran nach einem oder mehreren der Ansprüche 1 bis 4, dadurch gekennzeichnet, daß der Mast (1) sowohl eine feste als auch eine veränderliche Länge (Teleskop) haben kann.

6. Kran nach einem oder mehreren der Ansprüche 1 bis 6, dadurch gekennzeichnet, daß an der Spitze des Mastes (1) der Ausleger (3) so angebracht ist, daß die Auslegerlänge in einen kürzeren und einen längeren Abschnitt beliebig erfolgen kann. Entlang der längeren Seite des Auslegers kann das Lastaufnahmemittel über eine Laufkatze (4) manuell oder motorisch bewegt werden. An der kürzeren Seite des Auslegers ist ein Ausgleichsgewicht (5) und eine Seilzugeinrichtung (5) angebracht. Der Ausleger ist rundum endlos schwenkbar, manuell pder motorisch (per Fernbedienung) zu betätigen. Ferner kann er mittels einer Spindel arretiert werden.

7. Kran nach Anspruch 6, dadurch gekennzeichnet, daß die Auslegerhalterung eine Durchführung des Lastseiles von der Laufkatze (4) zum Seilzug (5) durch die Mastkopfmitte (1) in Fig. 4 zuläßt.

8. Das Lastaufnahmemittel Fig. 5 ist dadurch gekennzeichnet, daß die Greifvorrichtung den Stein an der Stirnseite, in der Steinlochung oder ähnl. packt. Die Greifarme (51) werden vorzugsweise mit einem Spannschloß (52) justiert oder in starrem Abstand gehalten. Das Bedienungselement (50) kann beispielsweise am Aufhängehals des Greifers angebracht sein.
